# FASCICULE DE BREVET EUROPEEN

(11) **EP 3 495 584 B1**
(45) Date de publication et mention de la délivrance du brevet: **05.02.2025**
(21) Numéro de dépôt: 18211777.0
(22) Date de dépôt: 11.12.2018
(51) Int. Cl.: E04G 9/08, E04G 9/02, E01D 19/06, E01C 11/10

(54) **SQUELETTE POUR ÉLÉMENT DE CONSTRUCTION, ÉLÉMENT DE CONSTRUCTION COMPRENANT UN TEL SQUELETTE ET PROCÉDÉ DE RÉALISATION ASSOCIÉ**
GERÜST FÜR BAUELEMENT, BAUELEMENT, DAS EIN SOLCHES GERÜST UMFASST, UND ENTSPRECHENDES HERSTELLUNGSVERFAHREN
FRAME FOR CONSTRUCTION ELEMENT, CONSTRUCTION ELEMENT COMPRISING SUCH A FRAME AND MANUFACTURING METHOD THEREOF

(30) Priorité: 11.12.2017 FR 1761955
(43) Date de publication de la demande: 12.06.2019
(73) Titulaire: Eurojoint, 69530 Brignais (FR)
(72) Inventeur: ROBERT, Michel, 33340 Lesparre-Médoc (FR)
(74) Mandataire: Cabinet Boettcher

(56) Documents cités:
- EP-B1- 2 655 762
- CN-A- 104 674 646
- JP-A- 2014 114 593
- KR-A- 20170 096 449
- US-A- 3 358 568
- US-A- 3 585 910
- US-A- 4 708 517

## Description

L'invention concerne un squelette pour élément de construction.

L'invention concerne également un élément de construction comprenant un tel squelette. L'élément de construction est par exemple un ouvrage d'art (pont, tunnel, quai, digue...) ou encore une chaussée ou une portion de chaussée ou bien un joint de chaussée et/ou d'ouvrage d'art.

L'invention concerne également un procédé de réalisation d'un élément de construction associé.

### ARRIERE PLAN TECHNOLOGIQUE DE L'INVENTION

Les ouvrages d'art sont des constructions de dimensions importantes telles que des ponts, des tunnels, des quais, des digues... présentant de par leurs dimensions des coupures au niveau de la jonction entre les différents éléments les constituant. Afin de combler ces jonctions et d'assurer ainsi une continuité du revêtement extérieur de l'ouvrage d'art considéré due à la dilation des différents matériaux employés, il est connu d'agencer des joints au niveau desdites jonctions.

En fonction des applications visées, différents types de joints peuvent être employés.

On connait ainsi les joints apparents à revêtement normal comprenant une feuille agencée au niveau du vide de joint de sorte à former un réservoir, réservoir qui est rempli d'un mastic. Un bitume standard recouvre alors l'ensemble.

On connait également des joints apparents à revêtement amélioré comprenant une plaque de pontage agencée de sorte à recouvrir le vide de joint, ladite plaque étant recouverte d'un revêtement spécial généralement constitué d'un mélange de liant et de granulats.

De tels joints apparents à revêtement amélioré présentent une capacité de souffle qui est plus important que les joints apparents à revêtement normal (étant rappelé qu'un « souffle » d'un joint correspond à la variation de dimensions que le joint peut prendre relativement à sa position initiale au moment de sa pose par exemple lorsque le joint est dilaté, à partir du souffle on peut donc estimer le déplacement relatif maximal autorisé entre deux éléments que le joint relie pour que le joint puisse remplir sa fonction de continuité entre lesdits deux éléments).

Néanmoins le souffle disponible reste limité même avec les joints apparents à revêtement amélioré.

Le document JP2014114593 divulgue un squelette selon le préambule de la revendication 1.

### OBJET DE L'INVENTION

Un but de l'invention est de proposer une solution permettant à un élément de construction de présenter de meilleures propriétés notamment en termes de résistance à l'usure.

### BREVE DESCRIPTION DE L'INVENTION

En vue de la réalisation de ce but, on propose un squelette pour élément de construction, selon la revendication 1, le squelette comprenant une structure alvéolaire s'étendant longitudinalement selon un axe longitudinal, ladite structure comprenant des alvéoles de section polygonale ayant pour normale un axe orthogonal à l'axe longitudinal.

De la sorte, les alvéoles permettent au squelette de pouvoir plus facilement accompagner la déformation de l'élément de construction due par exemple à la dilatation des matériaux le constituant. Ainsi l'invention permet de supporter plus aisément des déformations d'un élément de construction dans lequel le squelette est agencé.

De façon avantageuse, le squelette, et par là l'élément de construction associé, présente une rigidité relativement importante selon l'axe orthogonal à l'axe longitudinal de par l'agencement particulier des alvéoles. Ceci permet d'avoir un élément de construction plus résistant par exemple au passage de véhicules circulant sur ledit élément de construction. Ceci permet aussi de limiter le fluage et l'orniérage dudit élément.

L'invention permet dès lors d'avoir un élément de construction présentant de bonnes propriétés notamment mécaniques.

De façon particulière, au moins deux alvéoles présentent des sections de formes différentes.

De façon particulière, la structure est en caoutchouc.

La structure comporte au moins deux rangées d'alvéoles.

De façon particulière, au moins une alvéole a une section en hexagone.

De façon particulière, l'alvéole a une section en hexagone irrégulier.

De façon particulière, l'alvéole a une section en hexagone aplati.

De façon particulière, au moins deux alvéoles sont séparées par une autre alvéole de forme différente de celles desdites deux alvéoles.

La structure comporte au moins un bras s'étendant parallèlement à l'axe longitudinal de ladite structure.

Le squelette comporte au moins un élément de renfort de la structure.

L'invention concerne également un élément de construction selon la revendication 8 et comprenant un squelette tel que précité.

Grâce au squelette, on assure notamment une meilleure homogénéité du revêtement de l'élément de construction dans le temps et les saisons.

L'invention concerne également un procédé de réalisation d'un élément de construction selon la revendication 10 et comprenant les étapes suivantes :
- poser le squelette dans une réservation de l'élément de construction,
- remplir la réservation d'un matériau de remplissage.

De façon particulière, le matériau de remplissage comporte des granulats enrobés de bitume.

D'autres caractéristiques et avantages de l'invention ressortiront à la lecture de la description qui suit d'un mode de réalisation particulier non limitatif de l'invention.

### BREVE DESCRIPTION DES DESSINS

L'invention sera mieux comprise à la lumière de la description qui suit en référence aux figures annexées ci-jointe parmi lesquelles :
- la figure 1 est une vue en trois dimensions d'un squelette selon un premier mode de réalisation particulier de l'invention,
- les figures 2a à 2d illustrent les différentes étapes de réalisation d'un joint comprenant le squelette illustré à la figure 1 ;
- la figure 3 est une vue de dessus d'un squelette selon l'invention;
- la figure 4 est une vue de dessus d'un squelette selon un deuxième mode de réalisation.

### DESCRIPTION DETAILLEE D'UN MODE DE REALISATION PARTICULIER DE L'INVENTION

En référence à la figure 1, un squelette selon un mode de réalisation particulier de l'invention va être à présent décrit. Comme nous le verrons plus bas, le squelette est ici utilisé dans un joint d'un ouvrage d'art tel qu'un pont, un tunnel, un quai, une digue...

Le squelette, généralement désigné en 1, comprend une structure 2 alvéolaire.

La structure 2 est dans un matériau élastiquement déformable. De préférence, ladite structure 2 est en caoutchouc naturel ou en caoutchouc synthétique. Ladite structure 2 est par exemple en caoutchouc vulcanisé.

La structure 2 s'étend longitudinalement selon un axe longitudinal X. Ladite structure 2 comprend des alvéoles 3 (dont une seule est référencée ici) de section ayant pour normale un deuxième axe Y perpendiculaire à l'axe longitudinal X.

La structure 2 comporte au moins deux rangées d'alvéoles 3, les rangées étant parallèles les unes aux autres et à l'axe longitudinal X. Chaque rangée comporte ainsi une succession, selon l'axe longitudinal X, d'alvéoles 3.

Ici, la structure 2 comporte deux rangées d'alvéoles 3. Selon un mode de réalisation particulier, les deux rangées sont identiques l'une à l'autre. Typiquement, chaque rangée comporte un premier type d'alvéoles 3 et un deuxième type d'alvéoles 4.

Les premières alvéoles 3 sont typiquement de sections polygonales (section ayant pour normale le deuxième axe Y). Les premières alvéoles 3 sont toutes identiques entre elles ici même entre deux rangées différentes. Les premières alvéoles 3 ont par exemple une section (ayant pour normale le deuxième axe Y) en forme d'hexagone irrégulier.

Les premières alvéoles 3 présentent ainsi ici deux faces opposées de longueur plus importante que celles des quatre autres faces. Lesdites faces de longueur plus importante s'étendent parallèlement à l'axe longitudinal X. Les quatre autres faces sont d'une longueur identique.

Les premières alvéoles 3 sont ainsi sensiblement conformées en prismes hexagonaux aplatis selon un troisième axe Z, perpendiculaire à l'axe longitudinal X et au deuxième axe Y.

On a ainsi une structure relativement rigide selon le deuxième axe Y tout en étant relativement déformable dans un plan de normale ledit deuxième axe Y. La structure s'avère plus particulièrement déformable selon le troisième axe Z.

De façon particulière, les premières alvéoles 3 d'une même rangée ne sont pas contiguës. Les premières alvéoles 3 d'une même rangée sont ainsi séparées les uns des autres d'une même distance (selon l'axe longitudinal X).

La structure 2 présente ainsi entre deux alvéoles 3 d'une même rangée, une alvéole 4 du deuxième type (dont une seule est référencée ici) qui est ici sensiblement en forme de sablier. Les différentes deuxièmes alvéoles 4 sont toutes identiques entre elles ici même entre deux rangées différentes.

Selon un mode de réalisation particulier, chaque première alvéole 3 de la première rangée est alignée (selon le troisième axe Z) avec une première alvéole 3 respective de la deuxième rangée, et de manière correspondante chaque deuxième alvéole 4 de la première rangée est alignée (selon le troisième axe Z) avec une deuxième alvéole 4 respective de la deuxième rangée.

Bien entendu, en fonction de la longueur de squelette 1 nécessaire selon l'application visée, les premières alvéoles 3 et/ou les deuxièmes alvéoles 4 des extrémités du squelette 1 (selon l'axe longitudinal X) pourront être entières ou être coupées.

Les rangées des premières alvéoles 3 sont bordées extérieurement par un premier bras 5 longitudinal et un deuxième bras 6 longitudinal de la structure 2, le premier bras 5 et le deuxième bras 6 s'étendant tous deux parallèlement à l'axe longitudinal X.

Ces deux bras 6, 7 permettent de rigidifier la structure 2 selon l'axe longitudinal X tout en autorisant la déformation transversale selon le troisième axe Z du squelette 1.

La structure 2 comporte également un bras central 7 longitudinal séparant les deux rangées d'alvéoles. Ledit bras central 7 est ici parallèle aux deux bras 5, 6 et s'étend selon l'axe longitudinal X.

Ceci permet de rigidifier encore davantage le squelette 1.

On note que dans le cas présent, les différents bras forment des faces des alvéoles 3, 4 (dans le cas présent les deux faces des premières alvéoles 3 de longueur la plus importante).

Le bras central 7 et les deux bras 5, 6 constituent les parties les plus épaisses de la structure 2.

Le reste de la structure 2 présente une même épaisseur moins importante de celle des bras 5, 6, 7.

Ladite épaisseur du reste de la structure 2 est comprise entre 20 et 100 millimètres et de préférence entre 50 et 70 millimètres. Par exemple, ladite épaisseur est sensiblement de 60 millimètres.

L'épaisseur des bras 5, 6, 7 est ici au moins supérieure à 60 millimètres.

Le squelette 1 comporte au moins un élément de renfort de la structure 2.

Les éléments de renfort s'étendent parallèlement à l'axe longitudinal X.

Ceci permet de rigidifier du squelette 1 selon l'axe longitudinal X tout en autorisant la déformation transversale selon le troisième axe Z du squelette 1.

Le ou les éléments de renfort sont en métal et par exemple en acier.

Selon l'invention le squelette 1 comporte un ou plusieurs éléments de renfort englobés entièrement dans la structure 2.

Chaque élément de renfort est conformé en une barre agencée à l'intérieur de la structure 2.

Le squelette 1 comporte une première barre s'étendant dans le premier bras 5, une deuxième barre s'étendant dans le deuxième bras 6 et une barre centrale s'étendant dans le bras central 7 (les différentes barres étant ici non visibles car englobées dans les bras de la structure 2).

On insère ainsi avantageusement les éléments de renfort dans les parties les plus épaisses de la structure 2.

De préférence, le squelette 1 comporte des ouvertures ménagées dans la structure 2 pour le passage de moyens de fixation du squelette 1 comme nous le verrons par la suite.

Lesdites ouvertures se présentent sous la forme d'orifice et/ou de décrochement.

De façon particulièrement, le squelette 1 comporte ici uniquement des décrochements 8 ménagés dans le premier bras 5 et le deuxième bras 6 à intervalles réguliers (ou non) de sorte que les décrochements 8 du premier bras 5 se trouvent alignés respectivement avec l'un des décrochements du deuxième bras 6. Typiquement le squelette 1 comporte un décrochement 8 sensiblement au niveau du centre d'une face de chaque alvéole 3, 4 formée par le bras considéré. Chaque décrochement 8 forme ainsi un logement dans le bras associé. Les logements 8 ont ici une forme sensiblement parallélépipédique.

On note que les moyens de fixation du squelette 1 sont agencés au niveau des bras 5, 6 de la structure 2, soit au niveau des parties les plus épaisses de la structure.

En référence aux figures 2a à 2d, un procédé de réalisation du joint 12 à partir d'un tel squelette 1 va être à présent décrit.

En référence à la figure 2a, pour un ouvrage d'art 10 déjà réalisé, on creuse ledit ouvrage d'art 10 au-dessus du vide de joint pour former une réservation 11.

On vient ensuite poser le squelette 1 dans ladite réservation 11 au-dessus du vide de joint. Bien entendu, on creuse suffisamment pour pouvoir agencer le squelette 2 dans la réservation 11 sans que celui-ci ne dépasse de ladite réservation 11.

On note que le squelette 1 ne repose pas ici directement sur le vide de joint mais sur une couche de bitume, de béton, de liant... ou tout autre matériau comme par exemple une plaque de pontage en matière métallique elle-même à l'aplomb du vide de joint. De préférence, on préfère ne pas poser directement le squelette 1 sur la plaque de pontage mais sur une couche de matériau (bitume, béton, liant...) recouvrant déjà ledit pontage.

Dans cette position, le squelette 1 s'étend ainsi transversalement à l'ouvrage d'art 10. Le troisième axe Z du squelette 1 correspond à la direction longitudinale de l'ouvrage d'art 10.

On a ainsi une structure 2 relativement rigide selon le deuxième axe Y tout en étant relativement déformable notamment selon le troisième axe Z.

Ceci permet de renforcer la rigidité du joint 12 équipé d'un tel squelette 1 selon le deuxième axe Y tout en facilitant une déformation du joint 12 notamment selon le troisième axe Z.

La composante de déformation la plus importante entre deux éléments d'un ouvrage d'art 10 étant généralement selon la direction longitudinale dudit ouvrage d'art 10, la déformation facilitée du joint 12 selon le troisième axe Z s'avère donc particulièrement importante.

Par ailleurs, la rigidité du joint 12 selon le deuxième axe Y permet au joint 12 d'être plus résistant au passage de véhicules circulant sur l'ouvrage d'art 10. Ceci permet également de limiter le fluage et l'orniérage du joint 12.

Une fois posé, le squelette 1 s'étend sensiblement dans un plan horizontal et le deuxième axe Y s'étend sensiblement verticalement.

On note que le squelette 1 se trouve alors solidarisé à la réservation 11 par des moyens de fixation comme par exemple à l'aide de pieux parfois appelés crosses C.

Lesdites crosses C comportent typiquement une tige (filetée ou non) prolongée par un crochet : les tiges sont enfoncées dans l'ouvrage d'art 10 au-delà de la réservation (typiquement dans des trous ménagés à ce propos) et les crochets viennent s'appuyer sur les décrochements du squelette 1 de sorte à plaquer le squelette 1 contre le fond de la réservation. Chaque crochet entoure ainsi le bras associé du squelette 1. On peut assurer un scellement des tiges des crosses C à la réservation par exemple par mortier hydraulique ou encore par scellement chimique.

De façon particulière, la distance séparant deux crosses C (selon le premier axe X) peut varier le long du squelette 1.

On a ainsi le squelette 1 solidarisé au niveau de ses deux bras 5, 6 à des côtés respectifs opposés délimitant le vide de joint.

Ceci permet de solidariser le squelette 1 à l'ouvrage d'art 10 afin qu'il en suive plus aisément les déplacements, notamment en écartement, entre les deux éléments délimitant le vide de joint.

En référence à la figure 2b, on recouvre alors le squelette 1 et la réservation 11 d'un matériau de remplissage 13. Le matériau de remplissage 13 est par exemple composé de granulats, et de préférence de granulats enrobés de bitume comme notamment, bien que non exclusivement, de bitume modifié par un polymère (comme un élastomère).

On vient ainsi combler les alvéoles 3 et 4 de la structure 2.

En référence à la figure 2c, on verse un liant 14 hydrocarboné sur les granulats précités, et de préférence un liant bitumeux (modifié ou non par un polymère comme par exemple par un élastomère).

Ceci achève de remplir la réservation 11 et permet, une fois le liant 14 refroidi, de créer un bloc de revêtement spécial au-dessus du vide de joint. Le joint 12 ainsi créé est un joint apparent à revêtement amélioré.

En référence à la figure 2d, et si nécessaire, on créé une couche de finition 15 sur ledit bloc de revêtement spécial pour assurer la continuité la plus complète possible entre les différents éléments de l'ouvrage d'art 10 que le joint 12 relie. Cette couche de finition 15 est par exemple créée à partir d'un liant hydrocarboné saupoudré de micro-granulats.

Le joint 12 a ainsi été créé de manière simple et rapide.

En outre, le squelette 1 utilisé est aisément adaptable aux joints 12 déjà existants et qu'il convient de rénover. En effet, il suffit sur place de couper le squelette 1 à la bonne longueur (selon l'axe longitudinal X) et de creuser la réservation 11 à la bonne profondeur (selon le deuxième axe Y) pour agencer le squelette 1 dans tout type de réservation. De la même façon, un tel squelette 1 peut être utilisé dans des demi-chaussés et sans discontinuité entre les deux demi-chaussés considérées.

Bien entendu, le squelette 1 utilisé est également tout à fait adapté pour les ouvrages d'art neufs.

En outre, du fait du matériau caoutchouc du squelette 1, on a une bonne adhérence entre le squelette 1 et le reste du joint 12.

Ceci permet également d'avoir un joint 12 plus silencieux.

On a ainsi un joint 12 présentant de bonnes caractéristiques mécaniques.

Le joint 12 présente par exemple un souffle pouvant aller au-delà de 60 millimètres.

Bien entendu l'invention n'est pas limitée au mode de réalisation décrit et on pourra y apporter des variantes de réalisation sans sortir du cadre de l'invention tel que défini par les revendications.

Ainsi bien qu'ici le squelette ait été appliqué à un joint apparent à revêtement amélioré, le squelette pourra être associé à d'autres types de joint comme par exemple un joint apparent à revêtement normal ou encore un joint à revêtement amélioré. Le joint pourra avoir un autre souffle que ce qui a été indiqué. En outre, le squelette pourra être associé à des joints nécessitant des souffles très variables. Le squelette pourra ainsi aussi bien être associé à des joints nécessitant un souffle égal à zéro que des joints nécessitant un souffle plus important, le squelette pouvant ainsi être associé à des joints nécessitant des souffles supérieurs à 60 millimètres.

De la même façon, on pourra utiliser le squelette pour d'autre type d'ouvrage d'art (pont, tunnel, digue, quai...) que ce qui a été indiqué.

En outre, le squelette pourra être utilisé pour d'autres éléments de construction qu'un ouvrage d'art comme par exemple une chaussée. Le procédé de mise en place du squelette sera par exemple identique à celui décrit ci-dessus pour un joint. On pourra ainsi par exemple agencer le squelette dans une chaussée sur laquelle circulent des transports en commun (bus, tramway, train...) ou des transports individuels (voitures, camions, deux-roues...) En particulier, on pourra agencer le squelette dans la chaussée au niveau de zones particulièrement exposées à de fortes contraintes comme par exemple des zones de stationnement, des zones d'arrêts, des passages à niveau, des carrefours, des zones près de feux de circulation... A titres d'exemples non limitatifs, on pourra ainsi agencer le squelette dans des couloirs de bus, des arrêts avant passages à niveaux, des zones d'arrêts de bus, des zones de stationnement de bus...

L'épaisseur de la structure 2 pourra être différente de ce qui a été indiqué (que la structure présente une épaisseur uniforme ou non). L'épaisseur de la structure 2 pourra ainsi être comprise entre 10 et 100 millimètres et par exemple entre 30 et 60 millimètres.

De la même façon, la structure alvéolaire pourra prendre une autre forme que ce qui a été indiqué et par exemple présenter un nombre différent de rangées d'alvéoles et/ou une forme différente d'alvéoles.

Les alvéoles pourront être contiguës au sein d'une même rangée et/ou être décalées d'une rangée à une autre. Au sein d'une même structure on pourra avoir des alvéoles de forme et/ou de dimensions différentes. La structure pourra par exemple être en forme de nids d'abeilles. Une ou des alvéoles pourront présenter une section en forme de pentagone, d'hexagone régulier...

Ainsi, dans la variante de la figure 3, est représenté un squelette du type de celui de la figure 1 mais dont les angles des alvéoles 3, 4 ont été arrondis. Le squelette comprend en outre trois rangées d'alvéoles, les rangées étant séparées deux à deux par un bras central 7.

Dans le deuxième mode de réalisation représenté à la figure 4, les alvéoles 3 ont toutes la même forme à savoir une forme de chevron délimitée, dans le sens de la longueur de la rangée, par deux parties en forme de V reliant le bras 6 au bras 7. Les alvéoles 3 d'une rangée s'étendent ici toutes dans le même sens, ce sens étant opposé à celui des alvéoles 3 de la rangée adjacente. Les alvéoles 3 d'une rangées sont en outre positionnées par rapport aux alvéoles 3 de la rangée adjacente de telle manière que les parties en V séparant deux à deux les alvéoles 3 d'une rangée s'étendent dans le prolongement des parties en V séparant deux à deux les alvéoles 3 de la rangée adjacente. En variante, on pourra prévoir que les alvéoles 3 d'une rangée soient décalées par rapport aux alvéoles 3 de la rangée adjacente et/ou que les alvéoles 3 de deux rangées adjacentes s'étendent dans le même sens.

Le bras 7 a ici une forme rectiligne mais il pourrait avoir une forme en zig-zag ou ondulée.

Le squelette pourra ne pas présenter d'élément de renfort. Le squelette pourra ne pas présenter d'élément de renfort métallique.

Le squelette pourra ne pas être solidarisé à la réservation. Par exemple si le squelette est associé à un joint, le squelette pourra ne pas être solidarisé à la réservation notamment, bien que non exclusivement, lorsque le souffle du joint peut être inférieur ou égal à sensiblement 20 millimètres (ce qui dépend des applications visées). Le squelette pourra être solidarisé à la réservation autrement que par des crosses comme par exemple à l'aide de tiges traversant le squelette ou encore à l'aide de tiges filetées.

Bien qu'ici on agence le squelette sur un ouvrage ou une chaussée déjà existant, on pourra agencer le squelette sur un ouvrage ou une chaussée en cours de construction. L'élément de construction pourra comprendra un seul squelette tel que précédemment décrit ou bien deux squelettes ou plus qui seront juxtaposés, ou non, dans le sens de la largeur ou de la longueur ou de la hauteur de l'élément de construction.

## Revendications

1. Squelette pour élément de construction, le squelette comprenant une structure (2) alvéolaire s'étendant longitudinalement selon un axe longitudinal (X), ladite structure comprenant des alvéoles (3) de section polygonale ayant pour normale un axe (Y) orthogonal à l'axe longitudinal la structure (2) comportant au moins deux rangées d'alvéoles séparées l'une de l'autre par un bras central (7) s'étendant parallèlement à l'axe longitudinal (X) de ladite structure, les rangées étant bordées extérieurement par un premier bras (5) longitudinal et un deuxième bras (6) longitudinal de la structure (2), le premier bras et le deuxième bras s'étendant tous deux parallèlement à l'axe longitudinal (X), le squelette étant **caractérisé en ce qu'**il comporte un ou plusieurs éléments de renfort englobés entièrement dans la structure, chaque élément de renfort étant conformé en une barre agencée à l'intérieur de la structure, le squelette comportant une première barre s'étendant dans le premier bras, une deuxième barre s'étendant dans le deuxième bras et une barre centrale s'étendant dans le bras central, les différentes barres étant englobées dans les bras de la structure.

2. Squelette selon la revendication 1, dans lequel au moins deux alvéoles présentent des sections de formes différentes.

3. Squelette selon l'une des revendications précédentes, dans lequel la structure (2) est en caoutchouc.

4. Squelette selon l'une des revendications précédentes, dans lequel au moins une alvéole (3) a une section en hexagone.

5. Squelette selon la revendication 4, dans lequel l'alvéole (3) a une section en hexagone irrégulier.

6. Squelette selon la revendication 5, dans lequel l'alvéole (3) a une section en hexagone aplati.

7. Squelette selon l'une des revendications précédentes, dans lequel au moins deux alvéoles (3) sont séparées par une autre alvéole (4) de forme différente de celles desdites deux alvéoles.

8. Elément de construction, l'élément de construction comprenant au moins un squelette selon l'une des revendications 1 à 7.

9. Elément selon la revendication 8, agencé pour former un joint de chaussée.

10. Procédé de réalisation d'un élément de construction selon la revendication 8, comprenant les étapes de :
- poser le squelette dans une réservation (11) de l'élément de construction,
- remplir la réservation d'un matériau de remplissage (13).

11. Procédé selon la revendication 10, dans lequel le matériau de remplissage comporte des granulats enrobés de bitume.

## Patentansprüche

1. Gerüst für ein Bauelement, wobei das Gerüst eine Zellenstruktur (2) umfasst, die sich longitudinal entlang einer Längsachse (X) erstreckt, wobei die Struktur Zellen (3) mit polygonalem Querschnitt umfasst, deren Normale eine orthogonal zur Längsachse verlaufende Achse (Y) darstellt, wobei die Struktur (2) zumindest zwei Reihen von Zellen enthält, die durch einen Mittelsteg (7) voneinander getrennt sind, der sich parallel zur Längsachse (X) der Struktur erstreckt, wobei die Reihen von außen her von einem ersten Längssteg (5) und von einem zweiten Längssteg (6) der Struktur (2) eingefasst werden, wobei sich der erste Steg und der zweite Steg beide parallel zur Längsachse (X) erstrecken, wobei das Gerüst **dadurch gekennzeichnet ist, dass** es ein oder mehrere Verstärkungselemente enthält, die vollständig in die Struktur eingebettet sind, wobei jedes Verstärkungselement in Form eines Stabs ausgebildet ist, der innerhalb der Struktur angeordnet ist, wobei das Gerüst enthält: einen ersten, sich in den ersten Steg hinein erstreckenden Stab, einen zweiten, sich in den zweiten Steg hinein erstreckenden Stab, und einen mittleren, sich in den Mittelsteg hinein erstreckenden Stab, wobei die verschiedenen Stäbe in die Stege der Struktur eingebettet sind.

2. Gerüst nach Anspruch 1, wobei zumindest zwei Zellen unterschiedliche Querschnittsformen aufweisen.

3. Gerüst nach einem der vorhergehenden Ansprüche, wobei die Struktur (2) aus Kautschuk ausgebildet ist.

4. Gerüst nach einem der vorhergehenden Ansprüche, wobei zumindest eine Zelle (3) einen Querschnitt in der Form eines Sechsecks aufweist.

5. Gerüst nach Anspruch 4, wobei die Zelle (3) einen Querschnitt in der Form eines unregelmäßigen Sechsecks aufweist.

6. Gerüst nach Anspruch 5, wobei die Zelle (3) einen Querschnitt in der Form eines abgeflachten Sechsecks aufweist.

7. Gerüst nach einem der vorhergehenden Ansprüche, wobei zumindest zwei Zellen (3) durch eine weitere Zelle (4) voneinander getrennt sind, die in einer anderen Form als diese beiden Zellen ausgebildet ist.

8. Bauelement, wobei das Bauelement zumindest ein Gerüst nach einem der Ansprüche 1 bis 7 umfasst.

9. Bauelement nach Anspruch 8, derart beschaffen, dass es eine Fahrbahnfuge bildet.

10. Verfahren zur Herstellung eines Bauelements nach Anspruch 8, die Schritte umfassend, dass:
- das Gerüst in eine Aussparung (11) des Bauelements eingelegt wird,
- die Aussparung mit Füllstoff (13) aufgefüllt wird.

11. Verfahren nach Anspruch 10, wobei der Füllstoff bitumenumhüllte Granulate enthält.

## Claims

1. Frame for construction element, the frame comprising a honeycomb structure (2) that extends longitudinally along a longitudinal axis (X), said structure comprising cells (3) of a polygonal cross-section having an axis (Y) that is orthogonal to the longitudinal axis as the normal, the structure (2) comprising at least two rows of cells that are separated from one another by a central arm (7) that extends in parallel with the longitudinal axis (X) of said structure, the rows being bordered on the outside by a first longitudinal arm (5) and a second longitudinal arm (6) of the structure (2), the first arm and the second arm both extending in parallel with the longitudinal axis (X), the frame being charaterised in that it comprises one or more reinforcing elements that are fully integrated into the structure, each reinforcing element being shaped into a bar arranged inside the structure, the frame comprising a first bar that extends in the first arm, a second bar that extends in the second arm and a central bar that extends in the central arm, the different bars being integrated into the arms of the structure.

2. Frame according to claim 1, wherein at least two cells have differently shaped cross-sections.

3. Frame according to any of the preceding claims, wherein the structure (2) is made of rubber.

4. Frame according to any of the preceding claims, wherein at least one cell (3) has a hexagonal cross-section.

5. Frame according to claim 4, wherein the cell (3) has a cross-section in the shape of an irregular hexagon.

6. Frame according to claim 5, wherein the cell (3) has a cross-section in the shape of a flattened hexagon.

7. Frame according to any of the preceding claims, wherein at least two cells (3) are separated from one another by another cell (4) having a different shape than said two cells.

8. Construction element, the construction element comprising at least one frame according to any of claims 1 to 7.

9. Element according to claim 8, arranged so as to form an expansion joint.

10. Method for producing a construction element according to claim 8, comprising the steps of:
- placing the frame in a recess (11) in the construction element,
- filling the recess with a filler material (13).

11. Method according to claim 10, wherein the filler material comprises bitumen-coated aggregates.
